# EUROPÄISCHE PATENTSCHRIFT

(11) **EP 1 218 627 B1**
(45) Veröffentlichungstag und Bekanntmachung des Hinweises auf die Patenterteilung: **17.11.2004**
(21) Anmeldenummer: 00949244.8
(22) Anmeldetag: 03.07.2000
(51) Int. Cl.: F02D 41/02

(54) **VERFAHREN ZUR REGELUNG EINES ARBEITSMODUS EINER VERBRENNUNGSKRAFTMASCHINE**
METHOD FOR REGULATING A WORK MODE OF AN INTERNAL COMBUSTION ENGINE
PROCEDE DE REGLAGE D'UN MODE DE FONCTIONNEMENT D'UN MOTEUR A COMBUSTION INTERNE

(30) Priorität: 10.07.1999 DE 19932290
(43) Veröffentlichungstag der Anmeldung: 03.07.2002
(73) Patentinhaber: Volkswagen Aktiengesellschaft, 38436 Wolfsburg (DE)
(72) Erfinder: POTT, Ekkehard, D-38518 Gifhorn (DE); SPIEGEL, Leo, 71665 Vaihingen/Enz (DE); HAHN, Hermann, 30175 Hannover (DE); LANG, Axel, D-38304 Wolfenbüttel (DE)
(74) Vertreter: Schneider, Henry, Dipl.-Ing.
(86) Internationale Anmeldenummer: PCT/EP2000/006191
(87) Internationale Veröffentlichungsnummer: WO 2001/004478

(56) Entgegenhaltungen:
- EP-A- 0 580 389
- DE-A- 19 739 848
- DE-C- 19 607 151
- DE-C- 19 753 718

## Beschreibung

Die Erfindung betrifft ein Verfahren zur Regelung eines Arbeitsmodus einer Verbrennungskraftmaschine mit den im Oberbegriff des Anspruchs 1 genannten Merkmalen.

Es ist bekannt, einer Verbrennungskraftmaschine Mittel zuzuordnen, die durch eine zumindest temporäre Beeinflussung wenigstens eines Betriebsparameters der Verbrennungskraftmaschine die Regelung des Arbeitsmodus erlauben. Ferner ist bekannt, in einem Abgaskanal der Verbrennungskraftmaschine einen NO_{X}-Speicherkatalysator zur Reinigung eines Abgases anzuordnen. Ein solcher NO_{X}-Speicherkatalysator absorbiert in einem Arbeitsmodus mit λ > 1 NO_{X}, und zwar so lange, bis eine NO_{X}-Desorptionstemperatur oder eine NO_{X}-Speicherkapazität erreicht ist. In einem Arbeitsmodus mit λ ≤ 1 wird das NO_{X} wieder desorbiert und an einer Katalysatorkomponente des NO_{X}-Speicherkatalysators mit den während eines Verbrennungsvorgangs entstehenden Reduktionsmitteln CO, HC oder H₂ umgesetzt (stöchiometrischer oder fetter Betrieb). Zur Minderung einer NO_{X}-Emission muß die Verbrennungskraftmaschine daher zumindest temporär in den stöchiometrischen oder fetten Betrieb geschaltet werden.

Im Zuge fortschreitender Optimierungsbemühungen hinsichtlich eines Kraftstoffverbrauchs der Verbrennungskraftmaschine hat sich als vorteilhaft erwiesen, den Magerbetrieb möglichst lange aufrechtzuerhalten. Gemäß den bisherigen Verfahren wird eine Regeneration - also ein Wechsel in den Arbeitsmodus mit λ ≤ 1 - in Abhängigkeit von einer Katalysatortemperatur und/oder einer NO_{X}-Speicherfähigkeit initiiert. Wird beispielsweise eine vorgebbare Grenztemperatur des NO_{X}-Speicherkatalysators überschritten, so wird bei den herkömmlichen Verfahren so lange der stöchiometrische oder fette Betrieb aufrechterhalten, bis diese Grenztemperatur wieder unterschritten wird. Dies kann jedoch aus zweierlei Gründen nachteilig sein. Einerseits ist im allgemeinen eine Abgastemperatur im stöchiometrischen oder fetten Betrieb höher als im Magerbetrieb und somit verzögert sich ein Auskühlen des NO_{X}-Speicherkatalysators. Andererseits wird die Grenztemperatur mit einem relativ großen Sicherheitsabstand zur tatsächlichen NO_{X}-Desorptionstemperatur gewählt, um in einem dynamischen Betrieb der Verbrennungskraftmaschine hinreichend niedrige NO_{X}-Emissionen stromab des NO_{X}-Speicherkatalysators zu gewähren. Häufig liegen jedoch Randbedingungen vor, die es auch nach dem Überschreiten der Grenztemperatur erlauben, die Verbrennungskraftmaschine im Magerbetrieb zu betreiben. Insgesamt kommt es damit zu einem unnötigen Mehrverbrauch an Kraftstoff. Aus der EP 0 580 389 A ist ebenfalls bekannt, die Verbrennungskraftmaschine in einen fetten stöchiometrischen Betriebsmodus, in dem ein nachgeschalteter NO_{X}-Speicher entschwefelt wird, umzuschalten, wenn eine erste Grenztemperatur eines NO_{X}-Speichers überschritten wird. Eine Zurückschaltung in den Magerbetrieb erfolgt erst, wenn die Speichertemperatur unter eine zweite Grenztemperatur fällt, die unterhalb der ersten Grenztemperatur liegt.

Aufgabe des erfindungsgemäßen Verfahrens ist es, eine Aufrechterhaltung des stöchiometrischen oder fetten Betriebes der Verbrennungskraftmaschine stärker an einen tatsächlichen Katalysatorzustand anzupassen. Damit einhergehend soll der stöchiometrische oder fette Betrieb nach Möglichkeit verkürzt und ein Kraftstoffverbrauch gesenkt werden.

Erfindungsgemäß wird diese Aufgabe durch das Verfahren zur Regelung des Arbeitsmodus der Verbrennungskraftmaschine mit den im Anspruch 1 genannten Merkmalen gelöst.

Nach dem erfindungsgemäßen Verfahren wird
(a) beim Überschreiten der Katalysatortemperatur über eine erste Grenztemperatur ein fetter oder stöchiometrischer Arbeitsmodus mit λ ≤ 1 eingestellt und
(b) eine zweite Grenztemperatur vorgegeben, die oberhalb der ersten Grenztemperatur liegt, und
(c) nach einem erstmaligen Überschreiten der Katalysatortemperatur über die zweite Grenztemperatur (G2) und einem anschließenden Absinken der Katalysatortemperatur unter die zweite Grenztemperatur (G2) ein Arbeitsmodus mit λ > 1 (Magerbetrieb) eingestellt wird.

Hierdurch kann wesentlich flexibler auf den tatsächlichen Katalysatorzustand reagiert werden. Nach dem Überschreiten der ersten Grenztemperatur wird zwar die Verbrennungskraftmaschine auf den stöchiometrischen oder fetten Betrieb eingestellt, jedoch kann der Wechsel zurück in den Magerbetrieb unabhängig von dieser ersten Grenztemperatur stattfinden. Erlauben die Randbedingungen des Betriebs der Verbrennungskraftmaschine den Magerbetrieb, so kann der Wechsel auch bei einer Katalysatortemperatur oberhalb der ersten Grenztemperatur stattfinden. Zur Vermeidung eines permanenten Umschaltens zwischen Magerbetrieb und stöchiometrischem oder fettem Betrieb wird der Wechsel jedoch abhängig davon gemacht, daß zunächst die zweite Grenztemperatur überschritten werden muß. Dabei wird die zweite Grenztemperatur derart gewählt, daß oberhalb dieser Temperatur ein Magerbetrieb definitiv nicht sinnvoll ist.

In einer bevorzugten Ausgestaltung des Verfahrens wird der Wechsel in den Magerbetrieb und dessen Aufrechterhaltung in Abhängigkeit von wenigstens einem der Betriebsparameter der Verbrennungskraftmaschine gesteuert. So kann beispielsweise eine Motordrehzahl, eine angeforderte Last, eine Raumgeschwindigkeit des Abgases, eine Fahrzeuggeschwindigkeit oder ein Gehalt wenigstens einer Gaskomponente am Abgas berücksichtigt werden. Auf diese Weise können die sich laufend ändernden Betriebsparameter bei einem dynamischen Betrieb der Verbrennungskraftmaschine in die Wahl des Arbeitsmodus mit einfließen. So mag es wenig sinnvoll sein, in den Magermodus zu wechseln oder diesen aufrechtzuerhalten, wenn abzusehen ist, daß beispielsweise infolge eines Beschleunigungsvorgangs eine Abgastemperatur und damit die Katalysatortemperatur kurze Zeit später wieder die zweite Grenztemperatur überschreiten wird.

In bevorzugter Weise wird unmittelbar nach dem Wechsel in Magerbetrieb die NO_{X}-Emission stromab des NO_{X}-Speicherkatalysators überwacht. Überschreitet die NO_{X}-Emission einen vorgebbaren Schwellenwert, so kann zum einen direkt wieder ein Wechsel in den stöchiometrischen oder fetten Betrieb erfolgen und zum anderen kann - sofern es die Randbedingungen des Betriebs der Verbrennungskraftmaschine erlauben - eine NO_{X}-Minderungsmaßnahme, wie beispielsweise ein low-NOₓ-Magerbetrieb, eingestellt werden. In einem solchen low-NO_{X}-Magerbetrieb ist ein Gehalt des NO_{X} am Abgas herabgesetzt.

In gleicher Weise kann eine Dauer einer Zeitspanne für ein Erreichen einer vorgebbaren kumulierten NO_{X}-Emission stromab des NO_{X}-Speicherkatalysators mit einer Dauer einer Sollzeitspanne für das Erreichen der vorgebbaren kumulierten NO_{X}-Emission verglichen werden. Unterschreitet die gemessene Zeitspanne die Sollzeitspanne, so wird wieder der stöchiometrische oder fette Betrieb aufgenommen. Insgesamt können somit ausgeprägte und übergroße NO_{X}-Emissionen stromab des NO_{X}-Speicherkatalysators in dem Magerbetrieb verhindert werden.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Anordnung eines NO_{X}-Speicherkatalysators in einem Abgaskanal einer Verbrennungskraftmaschine;
- Figur 2: einen Verlauf einer Katalysatortemperatur und
- Figuren 3 und 4: zwei Flußdiagramme zweier Ausführungsbeispiele des erfindungsgemäßen Verfahrens zur Regelung eines Arbeitsmodus der Verbrennungskraftmaschine.

In der Figur 1 ist in schematischer Weise eine An-ordnung 10 eines NO_{X}-Speicherkatalysators 12 in einem Abgaskanal 14 einer Verbrennungskraftmaschine 16 dargestellt. Ferner sind in dem Abgaskanal 14 Sensoren 18, 20 angeordnet, die es erlauben, einen Gehalt einer Gaskomponente am Abgas zu bestimmen (Gassensoren) oder zur Erfassung einer Temperatur dienen (Temperatursensoren). Anzahl, Lage und Typ solcher Sensoren 18, 20 sind in einem hohen Maße variabel. Eine Erfassung und Auswertung der Signale derartiger Sensoren 18, 20 ist bekannt und soll im Rahmen dieser Beschreibung nicht näher erläutert werden. Daneben ist es in bekannter Weise möglich, mit Hilfe von geeigneten Modellen den Gehalt der Gaskomponenten oder die Temperatur in ausgewählten Bereichen der Anordnung 10 zu berechnen.

Aus Gründen der Übersichtlichkeit wurde auf eine Darstellung von der Verbrennungskraftmaschine zugeordneten Mitteln verzichtet, die durch eine zumindest temporäre Beeinflussung wenigstens eines Betriebsparameters der Verbrennungskraftmaschine eine Regelung eines Arbeitsmodus erlauben. Derartige Mittel zur Beeinflussung der Betriebsparameter sind hinlänglich bekannt und werden daher an dieser Stelle nicht näher erläutert. Ebenso ist es bekannt, eine Katalysatortemperatur beispielsweise mittels des Sensors 20 zu erfassen und die Regelung der Betriebsparameter der Verbrennungskraftmaschine in Abhängigkeit von dieser Katalysatortemperatur durchzuführen.

Liegt während eines Verbrennungsvorganges in der Verbrennungskraftmaschine 16 Sauerstoff in einem Überschuß gegenüber einem Kraftstoff vor, so befindet sich die Verbrennungskraftmaschine in einem Arbeitsmodus mit λ > 1 (Magerbetrieb). Während des Magerbetriebs wird das während des Verbrennungsvorganges entstehende NO_{X} in dem NO_{X}-Speicherkatalysator 12 absorbiert, und zwar so lange, bis entweder eine NO_{X}-Desorptionstemperatur oder eine NO_{X}-Speicherkapazität überschritten ist.

Unter stöchiometrischen Bedingungen oder bei einem Überschuß des Kraftstoffs gegenüber dem Sauerstoff (λ ≤ 1) entstehen im allgemeinen in einem vermehrten Maße Reduktionsmittel wie CO, HC oder H₂. Im stöchiometrischen oder fetten Betrieb wird das absorbierte NO_{X} wieder ausgelagert und mit Hilfe der Reduktionsmittel im NO_{X}-Speicherkatalysator 12 umgesetzt.

Wie bereits erwähnt, ist eine NO_{X}-Speicherfähigkeit des NO_{X}-Speicherkatalysators 12 temperaturabhängig. Zur Vermeidung einer NO_{X}-Emission wird daher die Verbrennungskraftmaschine 16 in dem erfindungsgemäßen Verfahren nach einem Überschreiten einer vorgebbaren ersten Grenztemperatur G1 in den Arbeitsmodus mit λ ≤ 1 eingestellt. Ein Verlauf der Temperatur während einer solchen Regelung des Arbeitsmodus der Verbrennungskraftmaschine 16 ist in Figur 2 exemplarisch dargestellt. Am Ende einer mageren Phase tₘ₁ erreicht - wie dargestellt - die Katalysatortemperatur die erste Grenztemperatur G1 und nachfolgend wird in einer stöchiometrischen oder fetten Phase t_{f1} der Arbeitsmodus mit λ ≤ 1 sichergestellt.

Am Ende der stöchiometrischen oder fetten Phase t_{f1} überschreitet die Katalysatortemperatur eine vorgebbare zweite Grenztemperatur G2. Von diesem Moment an kann wieder ein Wechsel in den Magerbetrieb stattfinden, ist jedoch aufgrund der hohen Katalysatortemperatur wenig sinnvoll, und deshalb wird in einer stöchiometrischen oder fetten Phase t_{f2} weiterhin der stöchiometrische oder fette Betrieb aufrechterhalten. Da dadurch ein Wechsel des Arbeitsmodus erst nach Überschreiten des zweiten Grenzwertes G2 möglich ist, kann ein permanentes Umschalten zwischen Mager- und stöchiometrischem oder fettem Betrieb unmittelbar nach dem Überschreiten des ersten Grenzwertes G1 vermieden werden.

Unterschreitet die Katalysatortemperatur nachfolgend wieder die zweite Grenztemperatur G2, so kann bereits in einer Phase tₘ₂ ein Wechsel in den Magerbetrieb erfolgen. Da im allgemeinen eine Abgastemperatur in dem Magerbetrieb niedriger ist als im stöchiometrischen oder fetten Betrieb, kann der NO_{X}-Speicherkatalysator 12 schneller abkühlen.

Der Wechsel des Arbeitsmodus kann zudem abhängig gemacht werden von wenigstens einem der Betriebsparameter der Verbrennungskraftmaschine 16. So ist es sinnvoll, eine Motordrehzahl, eine angeforderte Last, eine Raumgeschwindigkeit des Abgases, einen Gehalt wenigstens einer Gaskomponente am Abgas (Rohemission) oder eine Fahrzeuggeschwindigkeit zu berücksichtigen. Ferner ist es sinnvoll, die NO_{X}-Emission stromab des NO_{X}-Speicherkatalysators 12 zu überwachen und anhand vorgebbarer Schwellenwerte für die NO_{X}-Emission eine Aufrechterhaltung des Magerbetriebs festzulegen. Dazu kann beispielsweise auch eine Dauer einer Zeitspanne für ein Erreichen einer vorgebbaren kumulierten NO_{X}-Emission stromab des NO_{X}-Speicherkatalysators 12 mit einer Dauer einer Sollzeitspanne für das Erreichen der vorgebbaren kumulierten NO_{X}-Emission verglichen werden und beim Unterschreiten der Dauer der Zeitspanne gegenüber der Dauer der Sollzeitspanne wieder ein Wechsel in den stöchiometrischen oder fetten Modus initiiert werden.

Eine derartige Regelung des Arbeitsmodus der Verbrennungskraftmaschine nach dem Überschreiten der ersten Grenztemperatur G1 zeigt ein Flußdiagramm in der Figur 3. In einem ersten Schritt S1 wird ermittelt, ob die Katalysatortemperatur zwischen der ersten Grenztemperatur G1 und der zweiten Grenztemperatur G2 liegt. Übersteigt die Katalysatortemperatur die zweite Grenztemperatur G2, so wird mit einem Schritt S2 die Abfrage abgebrochen und gegebenenfalls neu initiiert.

Liegt die Katalysatortemperatur in einem geeigneten Bereich, so wird in einem Schritt S3 ermittelt, ob die Katalysatortemperatur bereits wenigstens einmal die zweite Grenztemperatur G2 überschritten hat. Kann auch dies bejaht werden, so kann in einem Schritt S4 eine Evaluierung ausgewählter Betriebsparameter der Verbrennungskraftmaschine 16 erfolgen. So kann beispielsweise eine Schwelle für die Fahrzeuggeschwindigkeit oder die Raumgeschwindigkeit des Abgases gesetzt werden, ab der ein Wechsel in den Magerbetrieb nicht mehr zugelassen ist. Ebenso ist denkbar, den Gehalt wenigstens einer Gaskomponente im Abgas, insbesondere von NO_{X}, mit einfließen zu lassen.

Sind alle Randbedingungen erfüllt, so kann in einem Schritt S5 ein Wechsel in den Magerbetrieb erfolgen. Eine Aufrechterhaltung des Magerbetriebs kann dabei von der NO_{X}-Emission stromab des NO_{X}-Speicherkatalysators 12 abhängig gemacht werden. Dazu kann in einem Schritt S6, beispielsweise mittels des Sensors 20, die NO_{X}-Emission stromab des NO_{X}-Speicherkatalysators 12 erfaßt werden und mit einem vorgebbaren Schwellenwert für die NO_{X}-Emission verglichen werden. In dem Ausführungsbeispiel gemäß der Figur 3 wird in dem Schritt S6 jedoch die kumulierte NO_{X}-Emission stromab des NO_{X}-Speicherkatalysators 12 erfaßt. Dabei wird mit dem Wechsel in den Magerbetrieb im Schritt S5 ein Zeitzähler gestartet. Erreicht die kumulierte NO_{X}-Emission einen vorgebbaren Schwellenwert für die kumulierte NO_{X}-Emission, so wird die Zeiterfassung gestoppt und die Dauer der Zeitspanne gemessen. In einem Schritt S7 wird die Dauer dieser Zeitspanne mit der Dauer der Sollzeitspanne für das Erreichen der vorgebbaren kumulierten NO_{X}-Emission verglichen. Solange die gemessene Zeitspanne nicht die Sollzeitspanne unterschreitet, wird der Magerbetrieb aufrechterhalten (Schritt 8).

Die Figur 4 zeigt eine alternative Ausführungsform der Regelung des Arbeitsmodus der Verbrennungskraftmaschine 16 gemäß Figur 3. Unmittelbar an den Schritt 5 schließt sich hier ein Entscheidungsvorgang anhand eines vorgebbaren Schwellenwertes für eine NO_{X}-Rohemission der Verbrennungskraftmaschine 16 (Schritt S5A) an. Wird der Schwellenwert überschritten, so kann in einem Schritt S5b überprüft werden, ob eine NO_{X}-Minderungsmaßnahme ergriffen werden kann und beispielsweise die Verbrennungskraftmaschine 16 in einen low-NO_{X}-Magerbetrieb geschaltet werden kann, indem die NO_{X}-Rohemission besonders niedrig ist. Sofern dies möglich ist (Schritt S5c), folgt wieder der bereits erläuterte Schritt S6.

## Patentansprüche

1. Verfahren zur Regelung eines Arbeitsmodus einer Verbrennungskraftmaschine (16), wobei der Verbrennungskraftmaschine (16) Mittel zugeordnet sind, die durch eine zumindest temporäre Beeinflussung wenigstens eines Betriebsparameters der Verbrennungskraftmaschine (16) die Regelung des Arbeitsmodus erlauben und wobei die Regelung des Arbeitsmodus in Abhängigkeit von einer Katalysatortemperatur wenigstens eines, in einem Abgaskanal der Verbrennungskraftmaschine angeordneten NO_{X}-Speicherkatalysators (12) erfolgt, wobei
(a) beim Überschreiten der Katalysatortemperatur über eine erste Grenztemperatur (G1) ein fetter oder stöchiometrischer Arbeitsmodus mit λ ≤ 1 eingestellt wird,
**dadurch gekennzeichnet, dass**
(b) eine zweite Grenztemperatur (G2) vorgegeben wird, die oberhalb der ersten Grenztemperatur (G1) liegt, und
(c) nach einem erstmaligen Überschreiten der Katalysatortemperatur über die zweite Grenztemperatur (G2) und einem anschließenden Absinken der Katalysatortemperatur unter die zweite Grenztemperatur (G2) ein magerer Arbeitsmodus mit λ > 1 eingestellt wird.

2. Verfahren nach Anspruch 1, **dadurch gekennzeichnet, daß** die Einstellung des Magerbetriebs in Abhängigkeit von wenigstens einem der Betriebsparameter der Verbrennungskraftmaschine (16) erfolgt.

3. Verfahren nach Anspruch 2, **dadurch gekennzeichnet, daß** die Betriebsparameter zumindest eine Motordrehzahl, eine angeforderte Last, eine Raumgeschwindigkeit eines Abgases, einen Gehalt wenigstens einer Gaskomponente am Abgas oder eine Fahrzeuggeschwindigkeit umfassen.

4. Verfahren nach den Ansprüchen 1 und 2, **dadurch gekennzeichnet, daß** der Magerbetrieb bis zum Überschreiten eines vorgebbaren Schwellenwertes für eine NO_{X}-Emission stromab des NO_{X}-Speicherkatalysators (12) aufrechterhalten wird.

5. Verfahren nach einem der Ansprüche 1 und 2, **dadurch gekennzeichnet, daß** der Magerbetrieb bis zum Überschreiten eines vorgebbaren Schwellenwertes für eine kumulierte NO_{X}-Rohemission der Verbrennungskraftmaschine (16) aufrechterhalten wird.

6. Verfahren nach Anspruch 5, **dadurch gekennzeichnet, daß** beim Überschreiten des vorgebbaren Schwellenwertes für die kumulierte NO_{X}-Rohemission eine NO_{X}-Minderungsmaßnahme, insbesondere ein low-NO_{X}-Magerbetrieb der Verbrennungskraftmaschine (16) eingestellt wird.

7. Verfahren nach einem der vorhergehenden Ansprüche, **dadurch gekennzeichnet, daß** der Magerbetrieb so lange aufrechterhalten wird, bis eine Dauer einer Zeitspanne für ein Erreichen einer vorgebbaren kumulierten NO_{X}-Emission stromab des NO_{X}-Speicherkatalysators (12) eine Dauer einer Sollzeitspanne für das Erreichen der vorgebbaren kumulierten NO_{X}-Emission stromab des NO_{X}-Speicherkatalysators (12) unterschreitet.

## Claims

1. Method for regulating an operating mode of a combustion engine (16), wherein means are allocated to the combustion engine (16), which allow the operating mode to be regulated through an at least temporary influence of at least one operating parameter of the combustion engine (16), and wherein the operating mode is regulated in dependence upon a catalyst temperature of at least one NOₓ storage catalyst (12) arranged in an exhaust duct of the combustion engine, wherein
(a) when the catalyst temperature exceeds a first threshold temperature (G1), a rich or stoichiometric operating mode with λ ≤ 1 is set, **characterised in that**
(b) a second threshold temperature (G2), which is disposed above the first threshold temperature (G1), is specified and
(c) that a lean operating mode with λ > 1 is set after the catalyst temperature has exceeded the second threshold temperature (G2) for a first time and after the catalyst temperature has subsequently fallen below the second threshold temperature (G2).

2. Method according to claim 1, **characterised in that** the lean operating mode is adjusted in dependence upon at least one of the operating parameters of the combustion engine (16).

3. Method according to claim 2, **characterised in that** the operating parameters comprise at least an engine speed, a required loading, a spatial velocity of an exhaust gas, a content of at least one gaseous component in the exhaust gas or a vehicle speed.

4. Method according to claims 1 and 2, **characterised in that** the lean operating mode is maintained until a preselectable threshold value for an NOₓ emission downstream of the NOₓ storage catalyst (12) is exceeded.

5. Method according to any one of claims 1 and 2, **characterised in that** the lean operating mode is maintained until a preselectable threshold value for a cumulative NOₓ raw emission of the combustion engine (16) is exceeded.

6. Method according to claim 5, **characterised in that** when the preselectable threshold value for the cumulative NOₓ raw emission is exceeded, an NOₓ reduction measure, especially a low-NOₓ lean operating mode of the combustion engine (16) is set.

7. Method according to any one of the preceding claims, **characterised in that** the lean operating mode is maintained until a duration of a period for reaching a preselectable cumulative NOₓ emission downstream of the NOₓ storage catalyst (12) falls below a duration of a target period for reaching the preselectable cumulative NOₓ emission downstream of the NOₓ storage catalyst (12).

## Revendications

1. Procédé de régulation d'un mode de fonctionnement d'un moteur à combustion interne (16), dans lequel le moteur à combustion interne (16) est équipé de moyens qui permettent de réguler le mode de fonctionnement en agissant au moins temporairement sur au moins un paramètre de fonctionnement du moteur à combustion interne (16) et dans lequel la régulation du mode de fonctionnement se fait en fonction d'une température de catalyseur d'au moins un catalyseur à accumulation de NOₓ (12) disposé dans un conduit d'échappement de gaz du moteur à combustion interne, dans lequel
(a) un mode de fonctionnement riche ou stoechiométrique est réglé sur λ ≤ 1 lorsque la température du catalyseur passe au-dessus d'une première température limite (G1),
**caractérisé en ce que**
(b) une deuxième température limite (G2) supérieure à la première température limite (G1) est prédéfinie, et
(c) après un premier dépassement de la température du catalyseur au-delà de la deuxième température limite (G2) suivi d'une retombée de la température du catalyseur en dessous de la deuxième température limite (G2), un mode de fonctionnement pauvre est réglé sur λ > 1.

2. Procédé selon la revendication 1, **caractérisé en ce que** le réglage du fonctionnement pauvre se fait en fonction d'au moins un des paramètres de fonctionnement du moteur à combustion interne (16).

3. Procédé selon la revendication 2, **caractérisé en ce que** les paramètres de fonctionnement comprennent au moins une vitesse de rotation du moteur, une charge demandée, une vitesse spatiale d'un gaz d'échappement, une teneur d'au moins un composant gazeux dans le gaz d'échappement ou une vitesse du véhicule.

4. Procédé selon les revendications 1 et 2, **caractérisé en ce que** le fonctionnement pauvre est maintenu jusqu'à ce que soit dépassée une valeur seuil prédéfinissable pour une émission de NOₓ en aval du catalyseur à accumulation de NOₓ (12).

5. Procédé selon l'une des revendications 1 et 2, **caractérisé en ce que** le fonctionnement pauvre est maintenu jusqu'à ce que soit dépassée une valeur seuil prédéfinissable pour une émission de NOₓ brute cumulée du moteur à combustion interne (16).

6. Procédé selon la revendication 5, **caractérisé en ce qu'**une mesure de réduction du NOₓ, en particulier un fonctionnement pauvre à faible taux de NOₓ du moteur à combustion interne (16), est réglée en cas de dépassement de la valeur seuil prédéfinissable pour l'émission de NOₓ brute cumulée.

7. Procédé selon l'une des revendications précédentes, **caractérisé en ce que** le fonctionnement pauvre est maintenu aussi longtemps que la durée d'un intervalle de temps nécessaire pour atteindre une émission de NOₓ cumulée prédéfinissable en aval du catalyseur à accumulation de NOₓ (12) ne descend pas en dessous de la durée d'un intervalle de temps théorique nécessaire pour atteindre l'émission de NOₓ cumulée prédéfinissable en aval du catalyseur à accumulation de NOₓ (12).
